# EUROPÄISCHE PATENTSCHRIFT

(11) **EP 1 384 640 B1**
(45) Veröffentlichungstag und Bekanntmachung des Hinweises auf die Patenterteilung: **27.12.2006**
(21) Anmeldenummer: 03011675.0
(22) Anmeldetag: 23.05.2003
(51) Int. Cl.: B61L 15/02, F21S 8/10

(54) **Signalleuchte und Leuchtenanordnung für Schienenfahrzeuge**
Signal lamp and lamp assembly for railway vehicles
Feu de signalisation et agencement de lampe pour véhicules ferroviaires

(30) Priorität: 23.07.2002 DE 20211647 U
(43) Veröffentlichungstag der Anmeldung: 28.01.2004
(73) Patentinhaber: Pintsch Bamag Antriebs- und Verkehrstechnik GmbH, 46537 Dinslaken (DE)
(72) Erfinder: Werner, Krause, 46535 Dinslaken (DE)
(74) Vertreter: Patentanwälte Ruff, Wilhelm, Beier, Dauster & Partner

(56) Entgegenhaltungen:
- EP-A- 1 279 890
- BE-A- 377 256
- DE-A- 19 811 961
- DE-C- 353 214
- DE-C- 717 635
- US-A- 2 088 501
- US-B1- 6 290 380

## Beschreibung

Die Erfindung betrifft eine Signalleuchte für Schienenfahrzeuge mit einem Reflektor, wenigstens einem Leuchtmittel für rotes Licht und wenigstens einem Leuchtmittel für weißes Licht, wobei eine Innenwandung des Reflektors eine durchgehend konkave Krümmung aufweist. Die Erfindung betrifft auch eine Leuchtenanordnung für ein Schienenfahrzeug mit wenigstens einer oberen und wenigstens einer unteren Leuchteneinheit, wobei sowohl die obere als auch die untere Leuchteneinheit Scheinwerferfunktion haben und wenigstens die obere Leuchteneinheit eine erfindungsgemäße Signalleuchte aufweist.

Bekannte Signalleuchten für Schienenfahrzeuge können sowohl für ein rotes als auch für ein weißes Signallicht eingesetzt werden. Problematisch ist dabei das Entstehen eines sogenannten roten Phantomlichts bei weißem Signallicht.

Aus der europäischen Offenlegungsschrift EP 1 279 890 A1 ist eine Signalleuchte für Kraftfahrzeuge bekannt, bei der jeweils ein Leuchtmittel in einem von mehreren getrennten Reflektorbechern angeordnet ist. Eine Zwischenwand zwischen den Reflektorbechern erstreckt sich bis zu einer Streuscheibe der Signalleuchte. Jedes Leuchtmittel ist in einer Kalotte aus gefärbtem Kunststoff angeordnet.

Aus der deutschen Patentschrift DE 353 214 ist es bekannt, Licht unterschiedlicher Farbe zur Hervorbringung eines optischen Signals bestimmter Farbe zu mischen. Hierzu werden Leuchtmittel unterschiedlicher Farbe, beispielsweise rot und grün, so angeordnet, dass sie ein Prisma oder einen Spiegel aus unterschiedlichen Richtungen beleuchten.

Aus der US-Patentschrift US 6,290,380 B1 ist eine Signalleuchte für Kraftfahrzeuge bekannt, bei der mehrere separate Reflektorbecher vorgesehen sind, in denen jeweils ein Leuchtmittel mit gegebenenfalls unterschiedlicher Farbe angeordnet ist.

Aus der deutschen Patentschrift DE 717 635 ist eine Signalleuchte für Kraftfahrzeuge bekannt, bei der innerhalb eines Reflektors mit durchgehend konkaver Krümmung zwei Leuchtmittel unterschiedlicher Farbe hintereinander auf der Symmetrieachse des Reflektors angeordnet sind. Zwischen den beiden Leuchtmitteln ist, konzentrisch zur Symmetrieachse, eine Linse angeordnet. Aufgrund der Gesamtanordnung des optischen Systems werden von den unterschiedlichen Leuchtmitteln unterschiedliche Bereiche vor dem Reflektor ausgeleuchtet.

Aus der belgischen Patentschrift BE 377 256 ist eine Signalleuchte für Kraftfahrzeuge bekannt, bei der drei Leuchtmittel Licht in einen gemeinsamen Reflektor abgeben. Vor dem Reflektor ist eine Abschlussscheibe angeordnet, die zwei voneinander getrennte kreisförmige Streuscheibenbereiche aufweist. Jeder dieser Streuscheibenbereiche wird mittels eines anderen Leuchtmittels beleuchtet. Das Leuchtmittel ist in Austrittsrichtung des Lichts gesehen hinter zwei teleskopartig ineinander angeordneten, nicht lichtdurchlässigen Rohren angeordnet. Eine dem Leuchtmittel zugewandte Stirnseite der Rohre ist mit einem farbigen Glas abgedeckt und an einer dem Leuchtmittel abgewandten Stirnseite der Rohre ist eine Linse angeordnet. Mittels der Linse wird das von dem jeweiligen Leuchtmittel ausgehende Licht auf den jeweiligen Streuscheibenbereich gelenkt. Dadurch entstehen auf der Abdeckscheibe zwei voneinander getrennte Signalscheibenbereiche mit gegebenenfalls unterschiedliche Lichtfarbe.

Die deutsche Offenlegungsschrift DE 198 11 961 A1 zeigt einen Fahrzeugscheinwerfer, der in einem gemeinsamen Reflektor ein Leuchtmittel für die Scheinwerferfunktion und ein Leuchtmittel für eine Begrenzungslichtfunktion aufweist. Um beim Betrieb des Leuchtmittels für die Begrenzungslichtfunktion übermäßige Lichtstärken in Teilbereichen des Reflektors zu vermeiden, ist zwischen dem Leuchtmittel für die Begrenzungslichffunktion und dem Leuchtmittel für die Scheinwerferfunktion ein Abschattblech vorgesehen.

Aus der US-Patentschrift 2,088,501 ist eine Signalleuchte für Kraftfahrzeuge bekannt, die ein Leuchtmittel für die Signalleuchtenfunktion und ein weiteres Leuchtmittel für die seitliche Abgabe von Licht aufweist. Hierzu ist das zweite Leuchtmittel in einem vom Reflektor abgetrennten Bereich angeordnet und Licht des zweiten Leuchtmittels fällt nicht auf eine Streuscheibe vor dem Reflektor, sondern tritt durch eine seitliche Öffnung aus dem Reflektorgehäuse aus.

Mit der Erfindung soll eine Signalleuchte für Schienenfahrzeuge geschaffen werden, die sowohl für rotes als auch für weißes Signallicht einsetzbar ist und mit der eine gut sichtbare Signalscheibe bereitgestellt werden kann, die unter Vermeidung von rotem Phantomlicht alternativ mit weißem oder rotem Signallicht ausgeleuchtet werden kann.

Erfindungsgemäß ist hierzu eine Signalleuchte für Schienenfahrzeuge mit einem Reflektor, wenigstens einem Leuchtmittel für rotes Licht und wenigstens einem Leuchtmittel für weißes Licht vorgesehen, wobei eine Innenwandung des Reflektors eine durchgehende konkave Krümmung aufweist, bei der eine vor den Leuchtmitteln angeordnete gemeinsame Streuscheibe vorgesehen ist, bei der das Leuchtmittel für rotes Licht eine rote Glaskalotte aufweist, bei dem zwischen der wenigstens einen Leuchtmittel für rotes Licht und dem wenigstens einem Leuchtmittel für weißes Licht ein Abschattblech vorgesehen ist, wobei die Position und/oder die Größe der Leuchtmittel für rotes und weißes Licht, des Abschattblechs sowie deren Winkellage zueinander so gewählt, dass bei weißem Signallicht kein rotes Phantomlicht oder das rote Leuchtmittel selbst sichtbar sind und sowohl bei weißem als auch rotem Signallicht eine gleichmäßige Beleuchtung der Streuscheibe erreicht wird.

Durch Vorsehen des Abschattbleches wird erreicht, dass bei weißem Signallicht kein sogenanntes rotes Phantomlicht entsteht oder dass das Leuchtmittel für rotes Licht durch die Streuscheibe hindurch sichtbar ist. Auf diese Weise wird eine jeweils gut sichtbare, weiße bzw. rote Signalscheibe mit einer einzigen, kombinierten Signalleuchte für rotes und weißes Licht erreicht.

Durch Abstimmung der Position und der Größe der Leuchtmittel, speziell der Größe einer Kalotte aus rotem Glas, in die zur Schaffung eines Leuchtmittels für rotes Licht eine handelsübliche Lampe eingeschoben wird, sowie des Abschattblechs und der Winkellage der Leuchtmittel und des Abschattblechs sowie gegebenenfalls der Reflektorform zueinander kann eine gleichmäßige Beleuchtung der Streuscheibe bei Vermeidung von rotem Phantomlicht und gleichzeitigem Erzielen der gewünschten Lichtstärken sichergestellt werden. Die Abstimmung der Position und/oder der Größe der Leuchtmittel, des Abschattblechs sowie deren Winkellage zueinander sowie gegebenenfalls der Reflektorform kann dabei durch Versuche oder rechnergestützt erfolgen.

In Weiterbildung der Erfindung ist die Streuscheibe auf ihrer den Leuchtmitteln zugewandten Oberfläche mattiert. Auf diese Weise wird ein ansprechendes Signalbild ohne helle und dunkle Flecken auf der Streuscheibe begünstigt.

In Weiterbildung der Erfindung sind Mittel vorgesehen, um die Leuchtmittel wenigstens teilweise mit gegenüber ihrer Nennspannung verringerter Spannung zu betreiben.

Beispielsweise werden alle oder wenigstens einige der Leuchtmittel mit einer Unterspannung von 20% betrieben, um ihre Lebensdauer zu verlängern.

In Weiterbildung der Erfindung sind Fassungen der Leuchtmittel wenigstens teilweise mittels eines Bajonettverschlusses an dem Gehäuse befestigbar.

Auf diese Weise kann eine sichere Befestigung und eine exakte Positionierung der Fassungen erreicht werden. Die Leuchtmittel selbst können ebenfalls mittels Bajonettverschlüssen in den Fassungen befestigt sein.

In Weiterbildung der Erfindung weist die Streuscheibe in einem zentralen Bereich eine Durchgangsöffnung auf.

Auf diese Weise kann bei einer Signalleuchte, die die Signalleuchtenfunktion mit einer Scheinwerferfunktion kombiniert, eine hohe Lichtstärke im Scheinwerferbetrieb erreicht werden. Anstelle der Durchgangsöffnung könnte beispielsweise auch ein klarer, nicht streuender Bereich der Streuscheibe vorgesehen sein, der nur einen geringen Verlust an Lichtstärke verursacht.

In Weiterbildung der Erfindung weist die Durchgangsöffnung eine ovale Form auf und ist in Querrichtung länger als in Hochrichtung.

Eine solche Form der Durchgangsöffnung ist vorteilhaft, um eine bei Schienenfahrzeugen gewünschte Lichtverteilung zu erreichen.

In Weiterbildung der Erfindung erstreckt sich das Leuchtmittel für den Scheinwerfer wenigstens abschnittsweise zwischen das Leuchtmittel für weißes Signallicht und die Streuscheibe.

Durch diese Maßnahmen wird erreicht, dass bei der Nutzung als weißes Signallicht die Achslichtstärke nicht zu groß wird, da das Leuchtmittel für den Scheinwerfer das Leuchtmittel für weißes Signallicht dann wenigstens abschnittsweise abdeckt. Dies gilt insbesondere dann, wenn eine Streuscheibe mit einer Durchgangsöffnung in ihrem zentralen Bereich verwendet wird.

In Weiterbildung der Erfindung ist das Leuchtmittel für den Scheinwerfer relativ zu einer Achsenrichtung von einer Reflektormitte zur Streuscheibe hin geneigt angeordnet.

Auf diese Weise wird erreicht, dass eine Hauptabstrahlrichtung bei Signalleuchtenfunktion parallel zur Fahrtrichtung liegt, eine Abstrahlrichtung bei Scheinwerferfunktion hingegen beispielsweise nach unten geneigt verläuft.

In Weiterbildung der Erfindung sind das Leuchtmittel für den Scheinwerfer und das Leuchtmittel für rotes und weißes Signallicht an einer mehrere, im Winkel zueinander angeordnete Befestigungsflächen aufweisenden Halterung befestigt, die auf einer, der Streuscheibe abgewandten Rückseite des Reflektors angeordnet ist.

Auf diese Weise ist eine exakte Positionierung der Leuchtmittel zueinander und in bezug auf den Reflektor auf einfache und vergleichsweise einfach zu realisierende Weise möglich, wobei gleichzeitig eine stabile Befestigung der Leuchtmittel geschaffen wird.

In Weiterbildung der Erfindung weist die Streuscheibe einen oberen, einen mittleren und einen unteren Abschnitt auf, wobei der obere Abschnitt eine glatte Oberflächenstruktur, der mittlere Abschnitt eine Rillenstruktur und der untere Abschnitt eine Fresnel-Linsenstruktur aufweist.

Durch diese Maßnahmen wird eine gewünschte Lichtverteilung der Signalleuchte erzielt. Eine Rückseite der Streuscheibe kann dabei mattiert sein und die Rillenstruktur und die Fresnel-Linsenstruktur werden auf einer dem Reflektor abgewandten Oberfläche der Streuscheibe realisiert.

Das der Erfindung zugrundeliegende Problem wird auch durch eine Leuchtenanordnung für Schienenfahrzeuge mit wenigstens einer oberen und einer unteren Leuchteneinheit gelöst, wobei sowohl die obere als auch die untere Leuchteneinheit Scheinwerferfunktion haben und wenigstens eine erfindungsgemäße Signalleuchte aufweisen, bei der in der oberen Leuchteneinheit für Scheinwerferfunktion und Signalleuchtenfunktion ein gemeinsamer Reflektor und eine gemeinsame Streuscheibe vorgesehen sind.

Durch diese Maßnahmen kann in der oberen Leuchteneinheit eine Scheinwerferfunktion und eine Signalleuchtenfunktion realisiert werden, ohne den bei Schienenfahrzeugen üblicherweise gegebenen Bauraum zu überschreiten.

In Weiterbildung der Erfindung sind die Leuchteneinheiten mittels Schnellverschlüssen an einem Schienenfahrzeug befestigbar.

Durch diese Maßnahmen wird eine wartungsfreundliche Befestigung der Leuchteneinheiten erreicht.

In Weiterbildung der Erfindung weist der Scheinwerfer im abgeblendeten Zustand eine symmetrische Hell-Dunkel-Grenze auf.

Auf diese Weise lässt sich eine vorteilhaft Lichtverteilung für Schienenfahrzeuge erreichen. Speziell bei Verwendung von sogenannten H4-Lampen entsteht normalerweise eine asymmetrische Hell-Dunkel-Grenze, wobei bei der Erfindung Maßnahmen ergriffen werden, um dennoch eine symmetrische Hell-Dunkel-Grenze zu erreichen.

Weitere Merkmale und Vorteile der Erfindung ergeben sich aus den Ansprüchen und der folgenden Beschreibung bevorzugter Ausführungsformen der Erfindung im Zusammenhang mit den Zeichnungen. In den Zeichnungen zeigen:
- Fig. 1: eine Frontansicht einer erfindungsgemäßen Leuchteneinheit gemäß einer ersten Ausführungsform der Erfindung,
- Fig. 2: eine Schnittansicht der Leuchteneinheit Fig. 1 entlang der Linie ll-ll,
- Fig. 3: eine perspektivische Ansicht der Leuchteneinheit der Fig. 1 von schräg hinten,
- Fig. 4: eine Vorderansicht einer Leuchteneinheit gemäß einer zweiten Ausführungsform der Erfindung,
- Fig. 5: eine Schnittansicht entlang der Linie V-V der Fig. 4,
- Fig. 6: eine Schnittansicht entlang der Linie Vl-Vl der Fig. 4,
- Fig. 7: eine perspektivische Ansicht der Leuchteneinheit der Fig. 4 von schräg oben,
- Fig. 8: eine Vorderansicht der Streuscheibe der Leuchteneinheit der Fig. 1 und
- Fig. 9: eine Vorderansicht der Streuscheibe der Signalleuchte der Leuchteneinheit der Fig. 4.

In der Vorderansicht der Fig. 1 ist eine Leuchteneinheit 10 dargestellt, die als obere Leuchteneinheit an einem Schienenfahrzeug eingesetzt wird. Die Leuchteneinheit 10 weist eine Signalleuchte auf, die sowohl eine Signalleuchtenfunktion als auch eine Scheinwerferfunktion erfüllen kann. Hierzu ist die Signalleuchte mit einem Träger 12, einem in der Darstellung der Fig. 1 nicht sichtbaren Reflektor, einer Streuscheibe 14 vor dem Reflektor sowie mehreren Leuchtmitteln versehen, die in der Darstellung der Fig. 1 lediglich abschnittsweise erkennbar sind und anhand der Fig. 2 näher erläutert werden. Der Träger 12 wird mittels mehrerer Schnellverschlüsse 16 an dem Schienenfahrzeug befestigt. Zur Einstellung des Lichtschwerpunktes der Signalleuchte kann der Reflektor zusammen mit der Streuscheibe mittels mehrerer Einstellschrauben 18 relativ zum Träger 12 verstellt werden.

In der Darstellung der Fig. 1 ist gut zu erkennen, dass die Streuscheibe 14 eine zentrale Durchgangsöffnung aufweist, durch die hindurch die im Reflektor angeordneten Leuchtmittel zu erkennen sind. Die Streuscheibe 14 wird anhand der Fig. 8 noch detailliert beschrieben.

In der Schnittansicht der Fig. 2 ist zu erkennen, dass die Leuchteneinheit 10 der Fig. 1 insgesamt vier Leuchtmittel 22, 24, 26 und 28 aufweist. Die Leuchteneinheiten 22, 24, 26 und 28 ragen wenigstens abschnittsweise in den Reflektor 20 vor.

Das Leuchtmittel 28 ist für rotes Signallicht vorgesehen und weist eine Kalotte 30 aus rotem Glas sowie eine H21W-Lampe 32 auf, die von einer der Streuscheibe 14 abgewandten Seite des Reflektors 20 in die Kalotte 30 eingeschoben ist.

Ein weißes Signallicht wird durch die Leuchtmittel 22 und 26 realisiert, die beide als H21W-Lampen ausgebildet sind. Beide Leuchtmittel 22 und 26 werden dabei für das weiße Signallicht eingesetzt, im abgeblendeten Zustand des weißen Signallichts wird dann lediglich das Leuchtmittel 22 verwendet.

Zur Realisierung der Scheinwerferfunktion ist das Leuchtmittel 24 vorgesehen, das als H1-Lampe ausgebildet ist.

Zwischen dem Leuchtmittel 28 für rotes Signallicht und den Leuchtmitteln 22 und 26 für weißes Signallicht ist ein Abschattblech 34 angeordnet. Durch das Abschattblech 34 wird verhindert, dass die Kalotte 30 bei weißem Signallicht so stark angestrahlt wird, dass auch bei weißem Signallicht ein rotes Phantomlicht auftritt oder die Kalotte 30 so beleuchtet wird, dass sie von außerhalb des Schienenfahrzeugs sichtbar ist. Das Abschattblech 34 ist dabei unmittelbar angrenzend an die Kalotte 30 angeordnet und verläuft im wesentlichen parallel zu einer Seitenfläche der Kalotte 30. Das Abschattblech 34 ist dabei leicht gekrümmt, so dass es sich parallel zu einem Abschnitt der Außenwandung der zylindrischen Kalotte 30 erstreckt. Die Größe des Abschattblechs 34 und seine Erstreckung in den Reflektor 20 hinein ist dabei so gewählt, dass das Leuchtmittel 26 für das weiße Signallicht die Kalotte 30 nicht direkt bestrahlen kann.

Wie in der Fig. 2 weiter zu erkennen ist, ist das Leuchtmittel 24 zur Realisierung der Scheinwerferfunktion zu einer Achsenrichtung vom Reflektor 20 zur Streuscheibe 14 hin, die mittels eines Pfeiles 36 angedeutet ist, geneigt angeordnet. Dadurch wird einerseits erreicht, dass bei der Scheinwerferfunktion das Licht gegenüber der Achsenrichtung 36 um 5,5° nach unten geneigt austritt. Darüber hinaus wird erreicht, dass das Leuchtmittel 24 für die Scheinwerferfunktion das Leuchtmittel 26 für die weiße Signallichtfunktion in der Achsenrichtung 36 gesehen wenigstens teilweise abdeckt. Dadurch wird sichergestellt, dass eine Lichtstärke des weißen Signallichts in Achsenrichtung 36 nicht zu groß wird. Dies ist insbesondere deshalb von Bedeutung, da die Streuscheibe 14 die zentrale Durchgangsöffnung aufweist.

Die zentrale Durchgangsöffnung der Streuscheibe 14 ist dabei zu dem Zweck vorgesehen, eine ausreichende Lichtstärke durch das Leuchtmittel 24 bei Scheinwerferfunktion sicherzustellen. Im Gegenzug müssen daher Maßnahmen getroffen werden, um eine zu große Lichtstärke durch das Leuchtmittel 26 in der Signallichtfunktion zu verhindern.

In der Darstellung der Fig. 3, die die Leuchteneinheit 10 der Fig. 1 in perspektivischer Ansicht von schräg hinten zeigt, ist zu erkennen, dass die Leuchtmittel 22, 24, 26 und 28 an einer Halterung 38 befestigt sind, die an einer der Streuscheibe 14 abgewandten Seite des Reflektors 20 befestigt ist. Die Halterung 38 ist durch einen Blechstreifen gebildet, der mehrfach abgewinkelt ist und mehrere, im Winkel zueinander angeordnete Befestigungsflächen für die Leuchtmittel 22, 24, 26 und 28 aufweist. Mittels der Halterung 38 wird sichergestellt, dass die kritische Positionierung der Leuchtmittel 22, 24, 26 und 28 zuverlässig eingehalten wird. Die Leuchtmittel 22, 26 und 28 sind jeweils in einer Fassung 40 befestigt, die mittels eines Bajonettverschlusses an der Halterung 38 befestigt ist. Die Fassung 40 kann dabei aufgrund eines Kunststoff-Kodiernockens am Bajonett der Fassung 14 lediglich in einer Stellung in die Halterung 38 eingeführt werden. Hierzu weist die Halterung 38 jeweils einen entsprechend geformten Ausschnitt auf. Die Leuchtmittel 26 und 28 sind wiederum mittels eines weiteren Bajonettverschlusses in der jeweiligen Fassung 40 befestigt. Das Leuchtmittel 24 wird mittels eines Federbügels in seiner Fassung in der Halterung 38 gehalten.

In der Vorderansicht der Fig. 8 ist die Streuscheibe 14 detaillierter dargestellt. Die Streuscheibe 14 weist in ihrem mittleren Bereich die Durchgangsöffnung 42 auf. Die Streuscheibe kann auf einer Oberfläche mattiert sein. Die Durchgangsöffnung 42 hat eine ovale Form, wobei ihre Erstreckung in Querrichtung größer als in Hochrichtung ist. Querrichtung und Hochrichtung sind dabei auf die Einbaulage der Leuchteneinheit 10 in ein Schienenfahrzeug bezogen, in der die Leuchteneinheit so wie in der Fig. 1 dargestellt ausgerichtet ist. Die Form der zentralen Durchgangsöffnung 42 ist auf das gewünschte Lichtverteilungsprofil abgestimmt. Dabei muss darauf geachtet werden, dass Form und Größe der Durchgangsöffnung 42 zusammen mit der Positionierung der Leuchtmittel für die Scheinwerferfunktion und die rote bzw. weiße Signallichtfunktion und der Größe und Lage des Abschattblechs aufeinander abgestimmt werden, um in den verschiedenen Funktionen eine gewünschte Lichtstärke und Lichtverteilung zu erreichen. Eine solche Abstimmung kann durch Versuche und/oder mittels geeigneter Computerprogramme erfolgen.

In der Vorderansicht der Fig. 4 ist eine Leuchteneinheit 50 für Schienenfahrzeuge dargestellt, die als untere Leuchteneinheit Verwendung findet. Dabei werden zwei untere Leuchteneinheiten an der Frontseite eines Schienenfahrzeuges angeordnet. Die Leuchteneinheit 50 weist einen Träger 52 auf, der mittels mehrerer Schnellverschlüsse 54 sowie eines Scharniers 56 klappbar an einem Schienenfahrzeug befestigt werden kann. Im Unterschied zu der Leuchteneinheit 10 der Fig. 1 weist die Leuchteneinheit 52 eine Signalleuchte 58 und getrennt hiervon einen Scheinwerfer 60 auf. Der Scheinwerfer 60 kann mittels mehrerer Einstellschrauben 62 in seiner relativen Lage zum Träger 52 der Leuchteneinheit 50 verstellt werden.

Die Signalleuchte 58 ist mit einer Streuscheibe 64 versehen, die mehrere Abschnitte 66, 68 und 70 aufweist, die anhand der Fig. 9 noch detailliert erläutert werden.

Die Fig. 5 zeigt eine Schnittansicht des Scheinwerfers 60 entlang der Linie V-V der Fig. 4. In zentraler Lage ist in einem Reflektor 72 ein Leuchtmittel 74 vorgesehen, das als H4-Lampe ausgebildet ist. Mittels des Scheinwerfers 60 können dadurch Achslichtstärken von 50 000cd bis 70 000cd erreicht werden, im abgeblendeten Betrieb werden Lichtstärken im Bereich von 12 000cd bis 16 000cd erreicht. Der Reflektor 72 und die Position des Leuchtmittels 74 sind dabei so aufeinander abgestimmt, dass eine symmetrische Hell-Dunkel-Grenze im abgeblendeten Zustand erreicht wird. Üblicherweise tritt bei Verwendung von H4-Lampen eine asymmetrische Hell-Dunkel-Kennlinie auf. Eine Abstrahlrichtung des Scheinwerferlichts durch den Scheinwerfer 60 ist dabei um 5,5° nach unten geneigt.

In der Schnittansicht der Fig. 6 entlang der Linie Vl-Vl der Fig. 4 ist der Aufbau der Signalleuchte 58 zu erkennen. Die Signalleuchte 58 weist drei Leuchtmittel 76, 78 und 80 auf. Die Leuchtmittel 76 und 78 sind als H21W-Lampen ausgebildet und werden für weißes Signallicht verwendet. Im abgeblendeten Zustand des weißen Signallichts wird lediglich das Leuchtmittel 76 eingesetzt. Das Leuchtmittel 76 als auch das Leuchtmittel 78 sind mittels eines Bajonettverschlusses in jeweils einer Fassung 40 befestigt, wobei die Fassungen 40 wiederum mittels eines Bajonettverschlusses in dem Reflektor befestigt sind. Das Leuchtmittel 80 ist für rotes Signallicht vorgesehen und weist eine rote Glaskalotte 82 sowie eine H21W-Lampe 84 auf, die von einer der Streuscheibe 64 abgewandten Seite des Reflektors in die Glaskalotte 82 eingeschoben ist. Auch das Leuchtmittel 80 ist mittels eines Bajonettverschlusses am Reflektor befestigt.

Zwischen dem Leuchtmittel 80 für rotes Signallicht und den Leuchtmitteln 76 und 78 für weißes Signallicht ist ein Abschattblech 86 angeordnet. Das Abschattblech 86 ist parallel zu einer Außenwandung der Glaskalotte 82 angeordnet und bezüglich seiner Größe und Position so abgestimmt, dass bei weißem Signallicht ein rotes Phantomlicht und darüber hinaus verhindert wird, dass die rote Glaskalotte 82 von einer Frontseite des Schienenfahrzeugs her durch die Streuscheibe 64 sichtbar ist. Wie bei der Signalleuchte 10 der Fig. 1 sind die Position, die Größe und die Winkellage der Leuchtmittel 76, 78 und 80 sowie des Abschattblechs 86 und die Gestaltung der Streuscheibe 64 und des Reflektors so aufeinander abgestimmt, dass einerseits bei weißem bzw. rotem Signallicht eine gleichmäßig beleuchtete Signalscheibe mit den gewünschten Lichtstärken erreicht wird und andererseits bei weißem Signallicht ein rotes Phantomlicht vermieden wird.

In der Darstellung der Fig. 7 ist die Leuchteneinheit 50 perspektivisch von schräg vorne dargestellt. Gut zu erkennen ist das Scharnier 56, mittels dem der Träger 52 klappbar an einem Schienenfahrzeug befestigt wird. Dadurch ist die Leuchteneinheit 50 für Wartungsarbeiten gut zugänglich.

In der Darstellung der Fig. 9 ist die Streuscheibe 64 der Leuchteneinheit 50 detaillierter dargestellt. Ein oberer Abschnitt 66 der Streuscheibe 64 weist beidseitig glatte Oberflächen auf, wobei die gesamte, dem Reflektor zugewandte Oberfläche der Streuscheibe 64 mattiert sein kann. Ein zweiter, mittlerer Abschnitt 68 der Streuscheibe 64 weist auf seiner Oberfläche eine Rillenstruktur aus parallel zueinander in Querrichtung verlaufenden Rillen auf, durch die eine Linsenwirkung erreicht wird. Die Rillen der Rillenstruktur könnten beispielsweise auch senkrecht verlaufen. Ein Rillenabstand liegt beispielsweise bei 0,194mm. Ein unterer Abschnitt 70 ist mit einer Fresnel-Linse versehen, wobei ein Zentrum der Fresnel-Linse mit der Bezugsziffer 90 angedeutet ist. Ein Rillenabstand der konzentrisch verlaufenden Rillen der Fresnel-Linse liegt beispielsweise bei 0,254mm. Durch die Gestaltung der einzelnen Abschnitte 66, 68 und 70 der Streuscheibe 64 zusammen mit der gewählten Positionierung der Leuchtmittel werden die gewünschten Lichtverteilungen und Lichtstärken erreicht.

## Patentansprüche

1. Signalleuchte für Schienenfahrzeuge mit einem Reflektor (20), wenigstens einem Leuchtmittel (28; 80) für rotes Licht und wenigstens einem Leuchtmittel (22, 24, 26; 76, 78) für weißes Licht, wobei eine Innenwandung des Reflektors (20) eine durchgehende konkave Krümmung aufweist, und vor den LeuchtmitteIn eine gemeinsame Streuscheibe (14; 64) angeordnet ist, **dadurch gekennzeichnet, dass** das Leuchtmittel (28; 80) für rotes Licht eine rote Glaskalotte (82) aufweist und zwischen dem wenigstens einen Leuchtmittel (28; 80) für rotes Licht und dem wenigstens einen Leuchtmittel (22, 24, 26; 76, 78) für weißes Licht ein Abschattblech (34; 86) vorgesehen ist, dass die Position und/oder die Größe der Leuchtmittel (22, 24, 26, 28; 76, 78, 80) für rotes und weißes Licht, des Abschattblechs (34; 86) sowie deren Winkellage zueinander so gewählt sind, dass bei weißem Signallicht kein rotes Phantomlicht oder das rote Leuchtmittel (28; 80) selbst sichtbar sind und sowohl bei weißem als auch rotem Signallicht eine gleichmäßige Beleuchtung der Streuscheibe (14; 64) erreicht wird.

2. Signalleuchte für Schienenfahrzeuge nach Anspruch 1, **dadurch gekennzeichnet, dass** die Streuscheibe (14; 64) auf ihrer den Leuchtmitteln zugewandten Oberfläche mattiert ist.

3. Signalleuchte für Schienenfahrzeuge nach einem der vorstehenden Ansprüche, **dadurch gekennzeichnet, dass** Mittel vorgesehen sind, um die Leuchtmittel (22, 24, 26, 28; 74, 76, 78, 80) wenigstens teilweise mit gegenüber ihrer Nennspannung verringerter Spannung zu betreiben.

4. Signalleuchte für Schienenfahrzeuge nach einem der vorstehenden Ansprüche, **dadurch gekennzeichnet, dass** Fassungen (40) für die Leuchtmittel wenigstens teilweise mittels eines Bajonettverschlusses an dem Reflektor oder einer Halterung (38) befestigbar sind.

5. Signalleuchte für Schienenfahrzeuge nach einem der vorstehenden Ansprüche, **dadurch gekennzeichnet, dass** die Streuscheibe (14) in einem zentralen Bereich eine Durchgangsöffnung (42) aufweist.

6. Signalleuchte nach Anspruch 5, **dadurch gekennzeichnet, dass** die Durchgangsöffnung (42) eine ovale Form aufweist und in Querrichtung länger als in Hochrichtung ist.

7. Signalleuchte nach einem der vorstehenden Ansprüche, **dadurch gekennzeichnet, dass** ein Leuchtmittel (24) für eine Scheinwerferfunktion sich wenigstens abschnittsweise zwischen das Leuchtmittel (26) für weißes Signallicht und die Streuscheibe (14) erstreckt.

8. Signalleuchte nach Anspruch 7, **dadurch gekennzeichnet, dass** das Leuchtmittel (24) für die Scheinwerferfunktion relativ zu einer Achsenrichtung von einer Reflektormitte zur Streuscheibe (14) geneigt angeordnet ist.

9. Signalleuchte nach Anspruch 7 oder 8, **dadurch gekennzeichnet, dass** das Leuchtmittel (24) für die Scheinwerferfunktion und das Leuchtmittel (22, 26, 28) für rotes und weißes Signallicht an einer mehrere im Winkel zueinander angeordnete, abgewinkelte Befestigungsflächen aufweisenden Halterung (38) befestigt sind, die auf einer, der Streuscheibe (14) abgewandten Rückseite des Reflektors (20) angeordnet ist.

10. Signalleuchte für Schienenfahrzeuge nach einem der vorstehenden Ansprüche, **dadurch gekennzeichnet, dass** die Streuscheibe (64) einen oberen, einen mittleren und einen unteren Abschnitt (66, 68, 70) aufweist, wobei der obere Abschnitt (66) eine glatte Oberflächenstruktur, der mittlere Abschnitt (68) eine Rillenstruktur und der untere Abschnitt (90) eine Fresnellinsenstruktur aufweist.

11. Leuchtenanordnung für ein Schienenfahrzeug mit wenigstens einer oberen und einer unteren Leuchteneinheit (10; 50), wobei sowohl die obere als auch die untere Leuchteneinheit Scheinwerferfunktion haben und wenigstens die obere Leuchteneinheit (10) eine Signalleuchte nach einem der vorstehenden Ansprüche 7 bis 9 aufweist, **dadurch gekennzeichnet, dass** in der oberen Leuchteneinheit (10) für die Scheinwerferfunktion und die Signalleuchtenfunktion ein gemeinsamer Reflektor (20) und eine gemeinsame Streuscheibe (14) vorgesehen sind.

12. Leuchtenanordnung nach Anspruch 11, **dadurch gekennzeichnet, dass** die Leuchteneinheiten (10; 50) mittels Schnellverschlüssen (16; 54) an einem Schienenfahrzeug befestigbar sind.

13. Leuchtenanordnung nach Anspruch 11 oder 12, **dadurch gekennzeichnet, dass** der Scheinwerfer im abgeblendeten Zustand eine symmetrische Hell-Dunkel-Grenze aufweist.

## Claims

1. Signal light for railway vehicles with a reflector (20), at least one lamp (28; 80) for red light and at least one lamp (22, 24, 26; 76, 78) for white light, whereby an internal wall of the reflector (20) features a continuous concave curvature, and in front of the lamps a common diffusing disc (14; 64) is provided, **characterised in that** the lamp (28; 80) for red light features a red glass calotte (82) and between the at least one lamp (28; 80) for red light and at least one lamp (22, 24, 26; 76, 78) for white light a shading plate (34; 86) is provided, **in that** the position and/or the size of the lamp (22, 24, 26, 28; 76, 78, 80) for red and white light, of the shading plates (34; 86) as well as their angular position relative to one another are selected such that with white signal light no red phantom light or red light (28; 80) is visible and with both white as well as red signal light a uniform illumination of the diffusing disc (14; .64) is achieved.

2. Signal light for railway vehicles according to claim 1, **characterised in that** the diffusing disc (14; 64) is matted on its surface finish facing towards the lamps.

3. Signal light for railway vehicles according to one of the preceding claims, **characterised in that** means are provided in order to operate the lamps (22, 24, 26, 28; 74, 76, 78, 80) at least partially with reduced voltage in contrast to their nominal voltage.

4. Signal light for railway vehicles according to one of the preceding claims, **characterised in that** sockets (40) for the lamps are at least partially fixable by means of a bayonet lock on the reflector or holder (38).

5. Signal light for railway vehicles according to one of the preceding claims, **characterised in that** the diffusing disc (14) features a passage opening (42) in a central area.

6. Signal light according to claim 5, **characterised in that** the passage opening (42) features an oval shape and is longer in the cross direction than in the height direction.

7. Signal light according to one of the preceding claims, **characterised in that** a lamp (24) for a head light function stretches at least section-wise between the lamp (26) for white signal light and the diffusing disc (14).

8. Signal light according to claim 7, **characterised in that** the lamp (24) for the head light function is aligned relative to an axial direction from the reflector middle to the diffusing disc (14).

9. Signal light according to claim 7 or 8, **characterised in that** the lamp (24) for the head light function and the lamp (22, 26, 28) for red and white signal light are arranged on a holder (38) featuring several angular fixing surfaces, said holder is located on rear side of the reflector (20) facing away from the diffusing disc (14).

10. Signal light for railway vehicles according to one of the preceding claims, **characterised in that** the diffusing disc (64) features an upper, a middle and a lower section (66, 68, 70), whereby the upper section (66) features a smooth surface, the middle section (68) a ribbed structure and the lower section (90) a Fresnel lens structure.

11. Lighting arrangement for a railway vehicle with at least an upper and a lower lamp unit (10; 50), whereby both the upper and the lower lamp unit have a head light function and at least the upper lamp unit (10) features a signal light according to one of the preceding claims 7 to 9, **characterised in that** in the upper lamp unit (10) for the head light function and the signal light function a common reflector (20) and a common diffusing disc (14) are provided.

12. Lighting arrangement according to claim 11, **characterised in that** the lamp units (10; 50) are fixable by means of quick connections (16; 54) on a railway vehicle.

13. Lighting arrangement according to claim 11 or 12, **characterised in that** the head light features a symmetric bright-dark-boundary in dimmed state.

## Revendications

1. Feu de signalisation pour véhicules sur rails, comprenant un réflecteur (20), au moins un moyen d'éclairage (28, 80) pour de la lumière rouge et au moins un moyen d'éclairage (22, 24, 26 ; 76, 78) pour de la lumière blanche, une paroi intérieure du réflecteur (20) présentant une courbure concave continue et un verre diffuseur commun (14 ; 64) étant disposé devant les moyens d'éclairage, **caractérisé en ce que** le moyen d'éclairage (28 ; 80) pour la lumière rouge présente une calotte en verre rouge (82) et qu'une tôle d'obscurcissement (34 ; 86) est prévue entre l'au moins un moyen d'éclairage (28 ; 80) pour la lumière rouge et l'au moins un moyen d'éclairage (22, 24, 26 ; 76, 78) pour la lumière blanche, **en ce que** la position et/ou la taille des moyens d'éclairage (22, 24, 26, 28 ; 76, 78, 80) pour la lumière rouge et la lumière blanche, de la tôle d'obscurcissement (34 ; 86), ainsi que leur position angulaire réciproque, sont sélectionnées de telle manière qu'en cas de lumière de signalisation blanche, aucune lumière fantôme rouge ou le moyen d'éclairage rouge (20 ; 80) lui-même n'est visible et qu'un éclairage régulier du verre diffuseur (14 ; 64) est obtenu aussi bien avec la lumière de signalisation blanche qu'avec la lumière de signalisation rouge.

2. Feu de signalisation pour véhicules sur rails selon la revendication 1, **caractérisé en ce que** le verre diffuseur (14 ; 64) est dépoli sur sa surface tournée vers les moyens d'éclairage.

3. Feu de signalisation pour véhicules sur rails selon l'une quelconque des revendications précédentes, **caractérisé en ce que** des moyens sont prévus afin de faire fonctionner les moyens d'éclairage (22, 24, 26, 28 ; 74, 76, 78, 80) au moins en partie avec une tension inférieure à leur tension nominale.

4. Feu de signalisation pour véhicules sur rails selon l'une quelconque des revendications précédentes, **caractérisé en ce que** des douilles (40) pour les moyens d'éclairage sont fixables au moins en partie sur le réflecteur ou un support (38) au moyen d'une fermeture à baïonnette.

5. Feu de signalisation pour véhicules sur rails selon l'une quelconque des revendications précédentes, **caractérisé en ce que** le verre diffuseur (14) présente une ouverture de passage (42) dans une partie centrale.

6. Feu de signalisation pour véhicules sur rails selon la revendication 5, **caractérisé en ce que** l'ouverture de passage (42) présente une forme ovale et est plus longue en direction transversale que dans la direction de la hauteur.

7. Feu de signalisation pour véhicules sur rails selon l'une quelconque des revendications précédentes, **caractérisé en ce qu'**un moyen d'éclairage (24) pour une fonction de projecteur s'étend au moins par sections entre le moyen d'éclairage (26) pour la lumière blanche et le verre diffuseur (14).

8. Feu de signalisation pour véhicules sur rails selon la revendication 7, **caractérisé en ce que** le moyen d'éclairage (24) pour la fonction de projecteur est disposé, par rapport à une direction axiale, de manière inclinée d'un centre de réflecteur vers le verre diffuseur (14).

9. Feu de signalisation pour véhicules sur rails selon la revendication 7 ou 8, **caractérisé en ce que** le moyen d'éclairage (24) pour la fonction de projecteur et le moyen d'éclairage (22, 26, 28) pour la lumière de signalisation rouge et la lumière de signalisation blanche sont fixés sur un support (38) présentant plusieurs surfaces de fixation inclinées et disposées en angle l'une par rapport à l'autre, ce support étant disposé sur un côté arrière du réflecteur (20), opposé au verre diffuseur (14).

10. Feu de signalisation pour véhicules sur rails selon l'une quelconque des revendications précédentes, **caractérisé en ce que** le verre diffuseur (64) présente une section supérieure, une section centrale et une section inférieure (66, 68, 70), la section supérieure (66) présentant une structure de surface lisse, la section centrale (68) présentant une structure cannelée et la section inférieure (70) présentant une structure en lentille de Fresnel.

11. Dispositif éclairant pour un véhicule sur rails, comprenant au moins une unité éclairante supérieure et une unité éclairante inférieure (10 ; 50), l'unité éclairante supérieure et l'unité éclairante inférieure ayant une fonction de projecteur et au moins l'unité éclairante supérieure (10) présentant un feu de signalisation selon l'une quelconque des revendications précédentes 7 à 9, **caractérisé en ce que**, dans l'unité éclairante supérieure (10) un réflecteur commun (20) et un verre diffuseur commun (14) sont prévus pour la fonction de réflecteur et la fonction de feu de signalisation.

12. Dispositif de feux selon la revendication 11, **caractérisé en ce que** les unités éclairantes (10 ; 50) sont fixable sur un véhicule sur rails au moyen de raccords rapides (16 ; 54).

13. Dispositif d'éclairage selon la revendication 11 ou 12, **caractérisé en ce que** le projecteur, à l'état baissé des feux, présente une limite clair-obscur symétrique.
